# EUROPÄISCHE PATENTANMELDUNG

(11) **EP 0 361 288 A2**
(43) Veröffentlichungstag der Anmeldung: **04.04.1990**
(21) Anmeldenummer: 89117339.5
(22) Anmeldetag: 20.09.1989
(51) Int. Cl.: G08B 25/10

(54) **Sicherungseinrichtung**

(30) Priorität: 27.09.1988 DE 3832667
(71) Anmelder: TELEFUNKEN electronic GmbH, D-74072 Heilbronn (DE)
(72) Erfinder: Weber, Hans-Werner, D-8070 Ingolstadt (DE)
(74) Vertreter: Maute, Hans-Jürgen, Dipl.-Ing.

(57) **Zusammenfassung**

Eine Sicherungseinrichtung mit einem Sender 1 und einem Empfänger 2 arbeitet auf der Basis eines mit einem Codesignalwort modulierten Hochfrequenzsignals. Um den Sender gegen unberechtigtes Benutzen zu schützen und einen erweiterten Anwendungsbereich zu erzielen, ist dem Sender eine Schalteinrichtung (12, 14, 19) zugeordnet, die einen Speicher (18) für ein Kennwort und eine Eingabeeinrichtung (19) für ein Paßwort aufweist. Diese Schalteinrichtung umfaßt auch einen Mikroprozessor (12) mit einer Vergleichseinrichtung und einem Codesignalgenerator (11), wobei die Vergleichseinrichtung bei Übereinstimmung des Paßwortes mit dem Kennwort einen Steuerstromkreis für den Codesignalgenerator (11) vorbereitet. Wird der Codesignalgenerator (11) über einen Alarm-Tastenschalter (15) oder einen Reset-Tastenschalter (16) angesteuert, dann erzeugt er ein der jeweiligen Taste zugeordnetes Codesignalwort. Gleichzeitig wird auch der Sender aus seiner Sendebereitschaft in den aktiven Sendezustand versetzt und das entsprechend modulierte Hochfrequenzsignal ausgestrahlt. Ein im Sendebereich des Senders 1 liegender Empfänger (2) aktiviert dann den Alarmgeber bzw. schaltet denselben ab.

## Beschreibung

Die Erfindung betrifft eine Sicherungseinrichtung gemäß dem Oberbegriff des ersten Anspruchs.

Es ist bereits eine Sicherungseinrichtung dieser Art vorgeschlagen worden, bei welcher ein Sender zum Ausstrahlen eines Hochfrequenzsignals vorgesehen ist, das mit einem Codesignalwort, also einer Impulsfolge bestimmter Frequenz oder einem bestimmten Impulsdauermuster, moduliert ist. Zur Sicherungseinrichtung gehört auch ein angepaßter Empfänger, der für den Empfang und die Demodulation bzw. Decodierung der vom Sender ausgestrahlten Signalworte ausgelegt ist. Bei Vorliegen eines definierten Informationsinhalts des codierten HF-Signals wird ein dem Empfänger zugeordneter Alarmgeber ausgelöst.

Der Erfindung liegt die Aufgabe zugrunde, eine Sicherungseinrichtung gemäß dem Oberbegriff des ersten Anspruchs so weiterzubilden, daß eine unberechtigte Benutzung des Senders erschwert und sein Anwendungsbereich erweitert wird.

Die Lösung dieser Aufgabe erfolgt gemäß der Erfindung durch die kennzeichnenden Merkmale des ersten Anspruchs.

Bei einem Aufbau eines Senders gemäß der Erfindung wird das Ausstrahlen eines mit einem Codesignalwort modulierten Hochfrequenzsignals erst dann möglich, wenn ein eingegebenes Paßwort mit einem abgespeicherten Kennwort übereinstimmt. Dabei ist jedem Kennwort ein Paar von Codesignalworten zugeordnet, die in einem Codesignalgenerator abrufbar vorgegeben sind. Durch selektives Ansteuern des Codesignalgenerators wird dann das entsprechende Codesignalwort generiert und gleichzeitig die Erzeugung des Hochfrequenzsignals freigegeben, dem das jeweils generierte Codesignalwort aufmoduliert wird. Das Paar von Codesignalworten enthält dabei zum einen Informationen für ein Alarmsignal und andererseits Informationen für ein Resetsignal. Im angepaßten Empfänger sind demgemäß Demodulationsmittel bzw. Decodierungsmittel vorgesehen, welche die Codesignalworte entschlüsseln und entweder eine zugeordnete Alarmeinrichtung aktivieren bzw. über das Resetsignal die Alarmeinrichtung durch Abschalten wieder deaktivieren. Dem durch das Paßwort als Berechtigter identifizierten Benutzer des Senders ist es somit möglich, einen beispielsweise an einer Ware oder einer Person angebrachten Empfänger zu aktivieren, d.h. dessen Alarmeinrichtung zu aktivieren, bzw. danach auch wieder zu deaktivieren.

Um bei einem batteriebetriebenen Sender den Energieverbrauch zu minimieren, ist in der dem Sender zugeordneten Schalteinrichtung ein Zeitschalter vorgesehen. Bei jedem Einschalten wird eines der Codesignalworte erneut gestartet und die Sendebereitschaft des Senders für eine festgelegte Zeitdauer aufrecht erhalten. Nach Ablauf dieser Zeitdauer wird der Versorgungsstromkreis abgeschaltet und kann erst durch Eingabe des Paßwortes wieder in den Zustand zurückversetzt werden, in dem das modulierte Hochfrequenzsignal abgestrahlt werden kann. Dadurch wird auch sichergestellt, daß der Sender selbsttätig in den unbenutzbaren Zustand geschaltet wird, wenn sich der berechtigte Benutzer vom Sender entfernt hat oder keine Notwendigkeit zur Benutzung des Senders gegeben ist. Vorzugsweise ist auch das gespeicherte Kennwort änderbar und jedem dieser Kennworte ein Paar von Codesignalworten zugeordnet. Dadurch ist es möglich, einen Sender für unterschiedliche Empfänger zu benutzen, die auf unterschiedliche Codesignalworte eingerichtet sind. Für die Eingabe des Paßwortes ist vorzugsweise ein Mehrstellungsschalter am Sender vorgesehen, über den nacheinander das mehrstellige Paßwort eingebbar ist, wobei eine Stelle des Paßwortes das Paar von Codesignalworten bestimmt.

Dabei sind vorzugsweise dem Sender getrennte Tastenschalter für ein Alarmsignal und für ein Resetsignal zum Aufrufen des Codesignalwortes zugeordnet. Die im Sender vorgesehene Schalteinrichtung weist dabei einen Mikroprozessor auf, der über Steuerwege die Schaltstellung der Tastenschalter abfragt und über den dann abhängig vom betätigten Tastenschalter das zugehörige Codesignalwort im Codesignalgenerator generiert wird.

Die Erfindung ist nachfolgend anhand der Prinzipsskizze eines Ausführungsbeispiels einer Sicherungseinrichtung näher erläutert.

Eine Sicherungseinrichtung besteht aus einem Sender 1, der vorliegend durch die innerhalb einer strichpunktierten Linie angeordneten Bauelemente realisiert ist, und aus einem angepaßten Empfänger 2. Der Hochfrequenzsendeteil des Senders 1 umfaßt einen Hochfrequenz-Oszillator 3, dem ein auf die Schwingfrequenz des Oszillators abgestimmter Bandpaß 4 nachgeschaltet ist. Das so insbesondere von harmonischen und subharmonischen oder anderen Störfrequenzen befreite Oszillatorsignal wird danach einem Hochfrequenzverstärker 5 zugeführt, dessen leistungsverstärktes Ausgangssignal auf einen Tiefpaß geführt wird, dessen Grenzfrequenz auf die Oszillatorgrundfrequenz abgestimmt ist. Im Tiefpaß werden dabei Oberschwingungen abgetrennt, welche durch Nichtlinearitäten im Verstärker 5 entstehen können. Nach dem Tiefpaß 6 wird das leistungsverstärkte Hochfrequenzsignal einem Modulator 7 aufgeschaltet, der als Modulationselemente Pin-Dioden enthält und der dadurch sehr hohe Modulationsgrade zuläßt, die bis 100 % reichen können. Dem Modulator 7 wird zusätzlich über eine besondere Leitung 8 ein Codesignalwort zugeführt, das im Modulator 7 dem Hochfrequenzsignal aufmoduliert wird. Das so mit einem Informationsinhalt modulierte Hochfrequenzsignal gelangt anschließend über einen weiteren Tiefpaß 9 zu einer Sendeantenne 10. Die Grenzfrequenz des zweiten Tiefpasses 9 ist ebenfalls auf die Oszillatorgrundfrequenz in Verbindung mit dem aufmodulierten Codesignalwort abgestimmt und bedämpft in erheblichem Maße oberhalb des Nutzsignals liegende Frequenzen. Der so aufgebaute eigentliche Sender weist infolge der in den Hochfrequenzsignalzug eingefügten Filterschaltungen 4, 6, 9 eine sehr hohe Nebenwellenunterdrückung auf, so daß den einschlägigen Vorschriften entsprechend keine unzulässigen Störstrahlungen über die Antenne 10 abgestrahlt werden. Dabei bietet der Modulator 7 bei hohen Modulationsgraden eine optimale Anpassung zu den Tiefpässen 6, 9.

Das über die Leitung 8 in den Modulator 7 eingespeiste Modulationssignal ist ein Codesignalwort, das in einem Codesignalgenerator 11 generiert wird. Es besteht vorzugsweise aus einer vorbestimmten Folge von Impulsen einer bestimmten Frequenz, jedoch können die Impulse auch unterschiedliche Breiten oder Amplituden aufweisen.

Der Codesignalgenerator 11 ist Teil eines Mikroprozessors 12, der für die Steuerung der Peripherie des Senders programmmiert ist.

Innerhalb der Sicherungseinrichtung dient der Sender dazu, bestimmte Empfänger 2 zu erreichen, die nämlich für die Demodulation des jeweils gesendeten Codewortes eingerichtet sind. Zur Identifizierung ist dabei dem Empfänger ein akustischer oder optischer Alarmgeber 13 zugeordnet, so daß ein in den Sendebereich des Senders 1 gelangender angepaßter Empfänger 2 seinen Alarmgeber über einen Decoder in Betrieb setzt, wenn der Sender das zugehörige Alarmsignal ausstrahlt. Wird vom Sender 1 dagegen ein Resetsignal gesendet, dann wird nach entsprechender Demodulation bzw. Decodierung im Decoder der Alarmgeber 13 im angesprochenen Empfänger 2 deaktiviert. Um die dem Alarmsignal bzw. dem Resetsignal entsprechenden Codesignalworte ansteuern zu können, ist dem Sender eine Aktivierungsschalteinheit 14 zugeordnet, die einen manuell betätigbaren Tastenschalter 15 für das Auslösen eines Alarmsignals und einen manuell betätigbaren Tastenschalter 16 für das Auslösen eines Resetsignals ausweist. Durch Betätigen des Alarm-Tastenschalters 15 wird ein Steuersignal an den Codesignalgenerator 11 abgegeben, der daraufhin ein Codesignalwort generiert, welches im Empfänger 2 den Alarmgeber 13 aktiviert. Wird dagegen der Reset-Tastenschalter 16 gedrückt, dann wird der Codesignalgenerator 11 so gesteuert, daß er ein Resetsignal erzeugt, das für das Rücksetzen bzw. Abschalten des Alarmgebers im Empfänger 2 bestimmt ist. Gleichzeitig mit dem Betätigen eines der Tastenschalter 15, 16 wird auch ein Versorgungsstromkreis 17 durch die Aktivierungseinheit 14 durchgeschaltet, so daß der Oszillator 3 und der Verstärker 5 aktiviert werden. Das dadurch erzeugte Leistungs-Hochfrequenzsignal wird dann mit dem jeweils über die Tastenschalter 15, 16 ausgewählte Codesignalwort moduliert und über die Sendeantenne 10 ausgestrahlt.

Damit aber der Sender nicht ohne weiteres von jedermann benutzt werden kann, ist dem Mikroprozessor 12 ein Speicher für ein Kennwort zugeordnet. Über wahlweise zu verbindende Schaltstrecken, welche bei der Eingabe des Vergleichswertes über den Mikroprozessor abgefragt werden, wird das im Speicher 18 niedergelegte Paar von Codesignalworten bestimmt, auf die der Empfänger 2 abgestimmt ist. Zusätzlich dient das Kennwort jedoch auch zur Freigabe der Sendebereitschaft des eigentlichen Senderzuges 3 bis 10, in dem dieses im Speicher 18 festgelegte Kennwort im Mikroprozessor 12 mit einem Paßwort verglichen wird, welches über eine manuell bedienbare Eingabeeinrichtung 19 erzeugt werden kann und über eine Paßwortleitung 20 dem Mikroprozessor 12 zugeführt wird. Die Eingabeeinrichtung 19 umfaßt dabei einen mehrstelligen Schalter 21 über den vom Benutzer ein vorgegebenes Paßwort einzugeben und über eine Quittierungstaste 22 auf die Paßwortleitung 20 zu schalten ist. Der dadurch erzeugte, das Paßwort 20 darstellende Zifferncode versetzt über eine Bereitschaftsleitung 23 auch den Codewortgenerator 11 in Arbeitsbereitschaft. Erst dann kann durch Betätigen der vom Mikroprozessor 12 abgefragten Tastenschalter 15 bzw. 16 der Codewortgenerator 11 unter gleichzeitiger Anschaltung des Oszillators 3 und des Verstärkers 5 an die zugehörige Versorgungsspannung in den Sendezustand versetzt werden.

Um die Sendebereitschaft des Senders 1 automatisch abzuschalten, wenn während einer vorbestimmten Zeit weder ein Alarmsignal noch ein Resetsignal ausgelöst wurde, ist der dem Sender 3 bis 10 zugeordneten Schalteinrichtung 12, 14, 19, vorzugsweise aber dem Mikroprozessor 12, ein Zeitschalter 24 zugeschaltet, der bei jedem Einschalten eines der Codesignalworte, also beim Betätigen eines der Tastenschalter 15, 16 erneut gestartet wird sowie den Versorgungsstromkreis des Senders nach der festgelegten Zeitdauer bleibend abschaltet. Der Sender 1 kann dann nur durch erneutes Eingeben des Paßwortes in Sendebereitschaft versetzt werden.

## Patentansprüche

1) Sicherungseinrichtung mit einem Sender, insbesondere Handsender, zum Ausstrahlen eines Hochfrequenzsignals mit einem aufmodulierten Codesignalwort, und mit einem angepaßten Empfänger, der einen steuerbaren Alarmgeber enthält, dadurch gekennzeichnet, daß der Sender (1) eine Schalteinrichtung (12, 14, 19) mit einem Speicher (18) für ein Kennwort und eine Eingabeeinrichtung (19) für ein Paßwort aufweist, daß die Schalteinrichtung eine Vergleichseinrichtung und einen Codesignalgenerator umfaßt, daß die Vergleichseinrichtung bei Übereinstimmung des Paßwortes mit dem Kennwort einen Steuerstromkreis für den Codesignalgenerator (11) vorbereitet, daß der Codesignalgenerator auf zwei dem Kennwort zugeordnete Codesignalworte umsteuerbar ist und daß mit dem Einschalten jedes der Codesignalworte der Sender aktiviert und mit dem ausgewählten Codesignalwort moduliert wird, dessen codiertes Hochfrequenzsignal im Empfänger abhängig vom angesteuerten Codesignalwort den Alarmgeber aktiviert oder deaktiviert.

2) Sicherungseinrichtung nach Anspruch 1 dadurch gekennzeichnet, daß die Schalteinrichtung (12, 14, 19) einen Zeitschalter (24) enthält, der bei jedem Einschalten eines der Codesignalworte erneut gestartet wird sowie den Versorgungsstromkreis des Senders nach einer festgelegten Zeitdauer abschaltet.

3) Sicherungseinrichtung nach Anspruch 1 oder 2, dadurch gekennzeichnet, daß das Kennwort änderbar ist und daß jedem Kennwort ein Paar von Codesignalworten zugeordnet ist.

4) Sicherungseinrichtung nach einem der vorangehenden Ansprüche, dadurch gekennzeichnet, daß dem Sender getrennte Tastschalter (15, 16) für ein Alarmsignal und ein Resetsignal als Codesignalworte zugeordnet sind, daß die Schalteinrichtung (12, 14 19) einen Mikroprozessor (12) aufweist, der über Steuerwege die Schaltstellung der Tastenschalter (15, 16) abfragt und daß abhängig von der Einschaltstellung der Tastenschalter (15, 16) das zugehörige Codesignalwort im Codesignalgenerator (11) generiert wird.

5) Sicherungseinrichtung nach einem der vorangehenden Ansprüche, dadurch gekennzeichnet, daß der Sender (1) einen Hochfrequenzoszillator (3) aufweist, dessen Ausgangssignal auf einen Bandpaß (4) geführt ist, dessen Grenzfrequenzen der Oszillatorgrundfrequenz angepaßt sind, daß dem Bandpaß (4) ein Hochfrequenzverstärker (5) nachgeschaltet ist, dessen Ausgangssignal einem Tiefpaß (6) zugeführt ist, daß die Grenzfrequenz dieses Tiefpasses (6) auf die Oszillatorgrundfrequenz abgestimmt ist, daß das Ausgangssignal des Tiefpasses (6) auf einen Eingang eines Pin-Diodenmodulators (7) geleitet ist, dem über einen weiteren Eingang das jeweils generierte Codesignalwort aufgeschaltet ist, und daß das Mischsignal des Modulators (7) über einen auf das Mischsignal abgestimmten Tiefpaß (9) auf die Sendeantenne (10) geschaltet ist.

6) Sicherungseinrichtung nach einem der vorangehenden Ansprüche, dadurch gekennzeichnet, daß der Empfänger (2) eine Auswerteschaltung enthält, der das demodulierte Empfangssignal zugeführt wird, und daß die Auswerteschaltung abhängig vom Alarm-Codesignalwort den Alarmgeber (13) einschaltet und abhängig vom Reset-Codesignalwort den Alarmgeber (13) abschaltet.
